# EUROPÄISCHE PATENTSCHRIFT

(11) **EP 0 117 250 B1**
(45) Veröffentlichungstag und Bekanntmachung des Hinweises auf die Patenterteilung: **06.08.1986**
(21) Anmeldenummer: 84890015.5
(22) Anmeldetag: 18.01.1984
(51) Int. Cl.: H01H 71/32, H01H 69/01, H01F 13/00

(54) **Verfahren zur Justierung von Haltemagnetauslösern**
Method of adjusting a trip device with permanent magnet
Procédé de réglage d'un déclencheur à aimant permanent

(30) Priorität: 20.01.1983 AT 182/83
(43) Veröffentlichungstag der Anmeldung: 29.08.1984
(73) Patentinhaber: Felten & Guilleaume Fabrik elektrischer Apparate Aktiengesellschaft Schrems-Eugenia Niederösterreich, A-3943 Schrems-Eugenia (AT)
(72) Erfinder: Amon, Gerhard, A-1090 Wien (AT)
(74) Vertreter: Beer, Otto

## Beschreibung

Die Erfindung betrifft ein Verfahren zur Justierung von Haltemagnetauslösern, insbesondere solchen für Fehlerstrom-Schutzschalter.

Fehlerstrom-Schutzschalter werden heute meist aus Kostengründen und zur Erzielung kleiner Auslöseströme mit einem Haltemagnetauslöser gebaut. Der Haltemagnetauslöser muss auf eine bestimmte Empfindlichkeit eingestellt werden, damit zusammen mit dem Differentialwandler der erforderliche Auslösestrom des Fehlerstrom-Schutzschalters erreicht wird.

Ein bekanntes Verfahren zur Empfindlichkeitseinstellung ist die Regulierung des Permanentflusses, die z. B. durch Verdrehen oder Verschieben des Permanentmagneten erfolgen kann (AT-B-242 777). Durch das Verdrehen des Permanentmagneten verändert sich der Permanentfluss über den Auslöseanker und damit der Strom, der über die Erregerwicklung geführt werden muss, um den Permanentfluss über den Auslöseanker soweit zu schwächen, dass der Auslöseanker durch die Zugwirkung der Auslösefeder vom Jochkörper abfällt. Die Automatisierung dieses bekannten Justierverfahrens ist kostspielig und muss entweder am geöffneten Fehlerstrom-Schutzschalter erfolgen oder der Fehlerstrom-Schutzschalter ist mit einer Einstellöffnung ausgestattet, die nach der Justierung zur Verhinderung eines unbefugten Eingriffes verschlossen werden muss.

Ein weiterer Nachteil des bekannten Justierverfahrens ist es, dass beim Verdrehen oder Verschieben des Permanentmagneten Abriebteilchen entstehen können, die, wenn sie zwischen Auslöseanker und Jochkörper des Haltemagnetauslösers gelangen, seine Funktion stören. Weiters muss eine Sicherung vorgesehen werden, die den Permanentmagnet vor Verdrehen oder Verschieben durch Erschütterungen schützt. Derartige Sicherungen bestehen entweder in Form eines federnden Bauelementes, das zwar den Justiervorgang gestattet, aber bei Erschütterungen den Permanentmagnet vor selbsttätigem Verlagern schützt, oder durch Aufbringen eines Sicherungslackes bzw. ähnlichem nach dem Justiervorgang. Beides verursacht Kosten und verhindert eine rationelle Befestigung des Permanentmagneten am Jochkörper, z.B. durch Punktschweissen.

Aus der FR-A-2 200 606 und der GB-A-2 041 649 ist ein Verfahren zum Justieren von Haltemagnetauslösern bekannt, bei welchem die Magnetisierung des Permanentmagneten, der am Jochkörper des Haltemagnetauslösers starr, z.B. durch Punktschweissen, befestigt ist, durch Entmagnetisieren verringert wird, bis der Anker bei einer vorbestimmten Auslösestromstärke durch die Erregerwicklung abfällt.

Der Erfindung liegt die Aufgabe zugrunde, ein Justierverfahren für Haltemagnetauslöser, insbesondere solchen für Fehlerstrom-Schutzschalter, anzugeben, das auch am fertig zusammengebauten, vollständig verschlossenen Fehlerstrom-Schutschalter ausgeführt werden kann und das auf jegliche Bewegung des Permanentmagneten verzichtet.

Erfindungsgemäss wird dies dadurch erreicht, dass der Haltemagnetauslöser in ein Magnetfeld gebracht wird, dessen Richtung, vorzugsweise schrittweise, so lange gedreht wird, bis die Magnetisierung des Permanentmagneten und damit der Permanentfluss über den Auslöseanker des Haltemagnetauslösers soweit verändert ist, dass der Auslöseanker bei einer vorbestimmten Auslösestromstärke über die Erregerwicklung vom Jochkörper abfällt. In der Praxis wird erfindungsgemäss bevorzugt so vorgegangen, dass der Haltemagnetauslöser in den Bereich zweier zueinander senkrecht stehender Magnetfelder gebracht wird und dass die Richtung des resultierenden Magnetfeldes durch vorzugsweise schrittweises Verändern der Stärke der Magnetfelder gedreht wird. Diese Ausführungsform kann mit fest montierten Spulen ausgeführt werden und ist zur Automatisierung besonders geeignet, weil die Drehung der Richtung des resultierenden Magnetfeldes einfach durch Ändern des Stromes in mindestens einer Teilspule erfolgen kann. Die Justierung im resultierenden Magnetfeld einer Kreuzspule ist auch deswegen besonders günstig, weil keinerlei räumliche Probleme mit den Stromzuleitungen zu dem Haltemagnetauslöser bestehen.

Weitere Merkmale und Einzelheiten der Erfindung ergeben sich aus der nachfolgenden Beschreibung unter Bezugnahme auf die Zeichnung. Es zeigt
Figur 1 eine Anordnung zur Durchführung des Verfahrens in Seitenansicht und
Figur 2 die Anordnung aus Figur 1 in Draufsicht.

Wie Figur 1 zeigt, wird ein Fehlerstrom-Schutzschalter 1 mit einem Haltemagnetauslöser in den Innenraum einer aus zwei Teilspulen 2a, 2b bestehenden Kreuzspule gebracht. Im Haltemagnetauslöser befindet sich ein strichliert dargestellterPermanentmagnet 3. Sind beide Teilspulen 2a, 2b der Kreuzspule stromdurchflossen, entsteht bei entsprechendem Wickelsinn ein resultierendes Magnetfeld mit der Richtung A, bei umgepolter Teilspule 2a ein Magnetfeld in Richtung C.

Ist nur die Teilspule 2b stromdurchflossen, kommt ein Magnetfeld mit Richtung B zustande.

Durch ungleich hohe Ströme in den Teilspulen 2a und 2b können beliebige resultierende Magnetfelder in allen Richtungen zwischen A und C erzielt werden. Das Magnetfeld kann somit durch Ändern der Ströme in den Teilspulen 2a und 2b «gedreht» werden.

Der Permanentmagnet 3 behält nach dem Abschalten des nur ganz kurz durch die Teilspulen 2a und 2b fliessenden Stromes das Magnetfeld in der gewünschten Richtung. Es wird daher der gleiche Effekt erreicht, als ob der einmal in einerbestimmten Richtung aufmagnetisierte Permanentmagnet entsprechend dem bekannten Justierverfahren körperlich gedreht worden wäre.

Der Fehlerstrom-Schutzschalter 1 kann durch eine nicht dargestellte Vorrichtung gehalten und eingeschaltet, sowie durch nicht dargestellte Kontakte in einen Auslösestromkreis geschaltet werden.

Die Justierung des Auslösestromes des Fehlerstrom-Schutzschalters 1 erfolgt nur durch wiederholtes elektrisches Weiterdrehen des Kreuzspulen-Magnetfeldes, Einschalten des Schalters und Messen des Auslösestromes, bis der vorbestimmte Auslösestrom erreicht ist.

Dieser Justiervorgang kann ohne Schwierigkeiten durch eine prozessorgesteuerte Automatik ohne menschliches Zutun erfolgen.

Da der Fehlerstrom-Schutzschalter beim Justieren des Haltemagnetauslösers vollständig fertig zusammengebaut ist, kann unmittelbar nach dem Justiervorgang eine automatische Endprüfung, bestehend aus Durchgangs-, lsolations- und Prüfkreisprüfungen angeschlossen werden, was eine weitere Kostensenkung erlaubt.

## Patentansprüche

1. VerfahrenzurJustierungvonHaltemagnetauslösern, insbesondere solchen für Fehlerstrom-Schutzschalter (1), dadurch gekennzeichnet, dass der Haltemagnetauslöser in ein Magnetfeld gebracht wird, dessen Richtung, vorzugsweise schrittweise, so lange gedreht wird, bis die Magnetisierung des Permanentmagneten (3) und damit der Permanentfluss über den Auslöseanker des Haltemagnetauslösers soweit verändert ist, dass der Auslöseanker bei einer vorbestimmten Auslösestromstärke über die Erregerwicklung vom Jochkörper abfällt.

2. Verfahren nach Patentanspruch 1, dadurch gekennzeichnet, dass der Haltemagnetauslöser in den Bereich zweier zueinander senkrecht stehender Magnetfelder gebracht wird und dass die Richtung des resultierenden Magnetfeldes durch vorzugsweise schrittweises Verändern der Stärke der Magnetfelder gedreht wird.

3. Verfahren nach Patentanspruch 1 oder 2, dadurch gekennzeichnet, dass eine prozessorgesteuerte Automatik das schrittweise Weiterdrehen der Richtung des Magnetfeldes, Rückstellen des Haltemagnetauslösers und Messen des Auslösestromes des Haltemagnetauslösers so lange durchführt, bis die gewünschte Auslösestromstärke erreicht ist.

4. Verfahren nach einem der Patentansprüche 1 bis 3, dadurch gekennzeichnet, dass die Justierung des Haltemagnetauslösers im fertig zusammengebauten und vollständig verschlossenen Fehlerstrom-Schutzschalter durchgeführt wird.

## Claims

1. A method of adjusting holding magnet tripping devices, in particular for earth-leakage circuit breakers (1 characterised in that the holding magnet tripping device is arranged in a magnetic field the direction of which is rotated, preferably stepwise, until the magnetisation of the permanent magnet (3) and thereby the permanent flux through the tripping armature of the holding magnet tripping device is changed to such an extent that the tripping armature drops away from the yoke body when a tripping current of predetermined strength flows through the excitation coil.

2. A method according to claim 1, characterised in that the holding magnet tripping device is arranged in the region of two mutually perpendicular magnetic fields and that the direction of the resulting magnetic field is rotated by preferably stepwise variation of the strength of the magnetic fields.

3. A method according to claim 1 or 2, characterised in that a processor-controlled automatic means effects the stepwise further rotation of the direction of the magnetic field, resetting of the holding magnet tripping device and measurement of the tripping current of the holding magnetic tripping device until the desired tripping current strength is achieved.

4. Method according to one of claims 1 to 3, characterised in that the adjustment of the holding magnet tripping device is carried out in the fully assembled and completely closed earth-leakage circuit breaker.

## Revendications

1. Procédé pour régler des déclencheurs à aimant de retenue, en particulier de tels déclencheurs pour disjoncteurs de courant de fuite, (1 caractérisé en ce qu'on met le déclencheur à aimant de retenue dans un champ magnétique dont on fait tourner la direction, de préférence pas à pas, jusqu'à ce que l'aimantation de l'aimant permanent (3) et ainsi le flux permanent passant par l'armature de déclenchement du déclencheur à aimant de retenue soient changés dans une mesure telle que l'armature de déclenchement tombe du corps de la culasse pour une intensité déterminée du courant de déclenchement passant par l'enroulement d'excitation.

2. Procédé suivant la revendication 1, caractérisé en ce que le déclencheur à aimant de retenue est mis dans le domaine de deux champs magnétiques perpendiculaires l'un à l'autre et en ce qu'on fait tourner la direction du champ magnétique résultant en changeant de préférence pas à pas l'intensité des champs magnétiques.

3. Procédé suivant la revendication 1 ou 2, caractérisé en ce qu'un dispositif automatique commandé par un processeur exécute la rotation pas à pas de la direction du champ magnétique, le rappel du déclencheur à aimant de retenue et la mesure du courant de déclenchement du déclencheur à aimant de retenue jusqu'à ce que soit atteinte l'intensité du courant de déclenchement voulue.

4. Procédé suivant l'une quelconque des revendications 1 à 3, caractérisé en ce qu'on procède au réglage du déclencheur à aimant de retenue dans le disjoncteur dont le montage est terminé et qui est complètement fermé.
